# EUROPÄISCHE PATENTSCHRIFT

(11) **EP 0 923 332 B1**
(45) Veröffentlichungstag und Bekanntmachung des Hinweises auf die Patenterteilung: **28.07.2004**
(21) Anmeldenummer: 96946166.4
(22) Anmeldetag: 02.12.1996
(51) Int. Cl.: A47G 25/06, A47K 10/10

(54) **ANHÄNGEKONSOLE MIT AUSTAUSCHBAREN BEFESTIGUNGSTEILEN**
HANG TYPE CONSOLE WITH INTERCHANGEABLE PARTS
CONSOLE A SUSPENDRE A PIECES INTERCHANGEABLES

(43) Veröffentlichungstag der Anmeldung: 23.06.1999
(73) Patentinhaber: VEITH, Rudolf, D-42551 Velbert (DE)
(72) Erfinder: VEITH, Rudolf, D-42551 Velbert (DE)
(74) Vertreter: Weisse, Jürgen, Dipl.-Phys. Patentanwalt
(86) Internationale Anmeldenummer: PCT/DE1996/002303
(87) Internationale Veröffentlichungsnummer: WO 1998/024349

(56) Entgegenhaltungen:
- DE-A- 3 604 471
- DE-U- 9 400 333
- US-A- 2 060 760
- US-A- 4 352 478

## Beschreibung

Die Erfindung betrifft eine Anhängekonsole mit einem Befestigungsteil zur Befestigung der Anhängekonsole an einem Trägerteil, wobei das Befestigungsteil mit der Anhängekonsole über eine Verbindung mit mehreren Haken an einem Teil, die in Durchbrüche an dem anderen Teil einhängbar sind, und mit einer Sicherung gegen unbeabsichtigten Aushängen der Haken aus den Durchbrüchen, verbunden ist.

Eine "Anhängekonsole" ist eine Einrichtung zur Aufnahme von Garderobe, Wäsche, Schuhen od. dgl. die z.B. an einer Wand, auf einer Türkante oder an einem Heizkörper befestigt wird. Die Wand, die Türkante oder der Heizkörper sind "Trägerteile". Die Anhängekonsole ist mit einem Befestigungsteil verbunden, welches an den jeweiligen Trägerteil angepaßt ist, also an eine Wand anschraubbar ist, über eine Türkante oder einen Heizkörper gehängt werden kann, so daß die Anhängekonsole mit Hilfe dieses Befestigungsteils an das Trägerteil angehängt werden kann. Auf die Verbindung zwischen Anhängekonsole und Befestigungsteil bezieht sich die vorliegende Erfindung. Durch Verwendung verschiedener Befestigungsteile in Verbindung mit einer Anhängekonsole kann die Anhängekonsole wahlweise, je nach Bedarf, an verschiedene Trägerteile, z.B. eine Wand oder eine Tür, angehängt werden.

Es ist eine Anhängekonsole bekannt, an der wahlweise verschiedene Befestigungsteile anzuschrauben sind. Eine Schraubverbindung zwischen Anhängekonsole und Befestigungsteil schränkt jedoch die Möglichkeiten unterschiedlicher Befestigungen erheblich ein. Beispielsweise ist es nicht möglich, eine solche Befestigung gegen unbeabsichtigtes Lösen zu sichern, wenn gleichzeitig eine verdeckte Anbringung an einer Wand vorgesehen werden soll. Weiterhin erfordern ausreichend zugfeste Schraubverbindungen eine bestimmte Einschraubtiefe. Das gilt insbesondere, wenn die Anhängekonsole aus Spritzgußteilen aus thermoplastischem Kunststoff hergestellt werden soll. Diese Einschraubtiefe steht nicht immer zur Verfügung. Solche Schraubverbindungen erfordern bei der Herstellung als Spritzgußteile komplizierte Formen.

Durch die US-Patentschrift 2,060,760 ist eine Konsolenkonstruktion bekannt, bei welcher eine Konsole mit Haken fest an einer Wand befestigt werden soll. Zu diesem Zweck sind an die Wand im Abstand voneinander zwei rechteckige Blechprofile angeschraubt. Mit diesen Blechprofilen sind dreieckige Seitenwände aus Blech lösbar verbunden. Die Seitenwände sind wiederum an der Spitze des Dreiecks durch ein rechteckiges Verbindungs-Blechprofil verbunden, an welchem Haken angebracht sind. Die Verbindung zwischen den an die Wand angeschraubten Blechprofilen und den Seitenwänden erfolgt in folgender Weise: An der senkrechten Kante der Seitenwand, die an dem angeschraubten Blechprofil angrenzt, sind hakenartige, ausgestanzte Ansätze angeformt. Das Blechprofil weist schlitze auf, in welche diese Ansätze eingesteckt und eingehängt werden. Eine Sicherung gegen unbeabsichtigtes Anheben der Konsole aus der Einhängstellung, in welcher die hakenartigen Ansätze das Blechprofil hintergreifen, wird durch Klemmvorrichtungen erreicht, durch welche Blechprofil und Seitenwand gegeneinander verspannt werden. Betrachtet man das Blechprofil als "Befestigungsteil" und die Seitenwände und das Verbindungs-Blechprofil als "Anhängekonsole", so ist durch die US-Patentschrift 2,060,760 eine Anhängekonsole nach dem Oberbegriff des Patentanspruchs 1 bekannt.

Bei der US-Patentschrift 2,060,760 sind jedoch die "Haken" an der Anhängekonsole und die Durchbrüche in Form der Schlitze an dem Befestigungsteil vorgesehen. Eine Sicherung gegen unbeabsichtigtes Aushängen erfolgt nicht formschlüssig sondern nur durch Klemmung. Die Teile sind weder geeignet noch bestimmt, aus Kunststoff hergestellt zu werden. Es handelt sich um eine massive Konstruktion die permanent installiert wird.

Der Erfindung liegt die Aufgabe zugrunde, eine einfach herstellbare Verbindung zwischen Befestigungsteil und Anhängekonsole zu schaffen, bei welcher Teile als Kunststoff-Spritzteile herstellbar sind und eine formschlüssige Sicherung gegen unbeabsichtigtes Lösen der Verbindung gegeben ist.

Erfindungsgemäß wird diese Aufgabe dadurch gelöst, daß
(a) an dem Befestigungsteil eine befestigungsteiseitige Anschlußplatte aus flexiblem Kunststoff vorgesehen ist, an welche eine Reihe von übereinander angeordneten länglichen Ansätzen angeformt ist, die sich waagerecht längs der Oberfläche der Anschlußplatte erstrecken und im Querschnitt liegend-L-förmig mit senkrecht zur Oberfläche der Anschlußplatte vorstehenden Abschnitten und an deren Ende sich parallel zur Ebene der Anschlußplatte erstreckenden Leisten sind,
(b) an der Anhängekonsole eine an die Anschlußplatte des Befestigungsteils ansetzbare konsolenseitige Anschlußplatte vorgesehen ist, die fluchtend mit den Ansätzen an dem Befestigungsteil eine Reihe von übereinander angeordneten rechteckige, Durchbrüchen aufweist, in welche die Ansätze einsteckbar sind, wobei die horizontalen Abmessungen der Durchbrüche geringfügig größer sind als die waagerechte Länge der Ansätze und die vertikalen Abmessungen der Durchbrüche größer sind als die vertikalen Abmessungen der Ansätze, so daß die konsolenseitige Anschlußplatte von den Leisten der Ansätze hintergriffen wird, und
(c) an der befestigungsteilseitigen Anschlußplatte anschließend an einen der Ansätze und auf der der Leiste entgegengesetzten Seite diese Ansatzes eine Sperrnase angeformt ist, welche unter Verformung der Anschlußplatte federnd in den zugehörigen Durchbruch einrastet und die konsolenseitige Anschlußplatte gegen Verschiebung in die ein Herausziehen der Ansätze aus den Durchbrüchen ermöglichende Position verriegelt.

Gegenüber dem vorerwähnten US-Patent 2,060,760 sind erfindungsgemäß die Haken an dem Befestigungsteil angebracht. Diese Haken sind relativ breite Ansätze, also wesentlich breiter als die aus Blech gestanzten Haken des US-Patents 2,060,760. Das macht es möglich, jedenfalls das Befestigungsteil als Kunstsoff-Spritzgußteil herzustellen, weil solche Haken auch bei der Herstellung aus Kunststoff hinreichend stabil sind. Die Herstellung des Befestigungsteils aus Kunststoff gewährleistet eine gewisse Biegsamkeit der Anschlußplatte und der Haken. Das macht es möglich, nach Einstecken der Haken in die Durchbrüche der Anhängekonsole die Sperrnase unter elastischer Deformation des Befestigungsteils in den benachbarten Durchbruch einrasten zu lassen. Dadurch wird eine formschlüssige Sicherung der Haken in den Durchbrüchen gewährleistet.

Wenn es gewünscht ist, das Befestigungsteil von der Anhängekonsole wieder zu lösen, kann in weiterer Ausbildung der Erfindung vorgesehen sein, daß die Sperrnase anschließend an den das Ende der Reihe bildenden Ansatz an die befestigungsteilseitige Anschlußplatte angeformt ist und die befestigungsteilseitige Anschlußplatte in ihrer der Anhängekonsole zugewandten Fläche eine Eingriffsausnehmung aufweist, welche einen Eingriff zum Umbiegen des Randes der Anschlußplatte und damit Lösen der Sperrnase aus dem Durchbruch gestattet. Es kann dann ein Werkzeug, z.B. ein Schraubendreher, in die Eingriffsausnehmung eingeführt werden, mittels dessen der Rand der Anschußplatte abgebogen wird, bis die Sperrnase aus der zugehörigen Ausnehmung heraustritt. Dann kann die Anhängekonsole angehoben werden, bis die Haken des Befestigungsteils freikommen und aus den Durchbrüchen herausgezogen werden können.

Für diese Handhabung ist es weiterhin vorteilhaft, wenn die Leisten der Ansätze eine verrundete Einlauffase aufweisen.

Ausführungs- und Anwendungsbeispiele der Erfindung sind nachstehend unter Bezugnahme auf die zugehörigen Zeichnungen näher erläutert. Es zeigt:
- Fig. 1: die perspektivische Teilansicht einer neuerungsgemäßen Anhängekonsole zur Aufnahme von Garderobe mit einem Befestigungsteil für Türanhängung.
- Fig. 2: eine ausschnittsweise Explositionsdarstellung der Adaptionsverbindung zwischen Anhängekonsole und Wandbefestigungsteil.
- Fig. 3: den Schnitt I - I durch die Adaptionsverbindung, gem. Fig. 2, in ebener Projektion, im zusammengefügten Zustand.
- Fig. 4: die Teilansicht einer Anhängekonsole entsprechend Fig. 1, jedoch mit einem Befestigungsteil für Rippenheizkörper, wobei zur weiteren Verdeutlichung ausschnittsweise-die Umrisse des Heizkörpers in Strichpunktlinien dargestellt sind.
- Fig. 5: den Schnitt II - II, gemäß Fig. 4.
- Fig. 6: eine Anhängekonsole wie in Fig. 4, jedoch mit einem Befestigungsteil zum Aufstecken auf einen Flachheizkörper, ohne Abdeckblech, mit ausschnittsweiser Darstellung der Heizkörperumrisse in Strichpunktlinien.
- Fig. 7: den Schnitt III - III, gem. Fig. 6.
- Fig. 8: eine Anhängekonsole mit dem gleichen Befestigungsteil wie in Fig. 6, jedoch für die Befestigung an einem Flachheizkörper mit Abdeckblech.
- Fig. 9: den Schnitt IV - IV, gem. Fig. 8.
- Fig. 10: eine Ausführungsvariante zu den Anhängekonsolen gem. Fig. 1 bis 9, in perspektivischer Darstellung.

An der in Fig. 1 ausschnittsweise dargestellten Oberkante einer Zimmertür (1) ist ein der Befestigungsaufgabe entsprechend geformtes Befestigungsteil (2) angebracht, das über die nachfolgend näher beschriebene, neuartige Adaptionsverbindung mit der Anhängekonsole (3) verbunden ist.

In eine Öffnung der Anhängekonsole ist ein Profilrohr (4) zur Aufnahme von Garderobe eingesetzt.

Wie die Zeichnung leicht erkennen läßt, ist die Anhängekonsole, in der gezeigten Zusammenstellung, nur von einer Seite an die Zimmertür anhängbar. Soll die Anhängung von der Gegenseite erfolgen, so ist ein anderes, in Fig. 10 dargestelltes Befestigungsteil (35) erforderlich.

Wie im nachfolgenden gezeigt, gibt es darüber hinaus eine Fülle weiterer Befestigungsaufgaben, die für die gleiche Anhängekonsole jeweils ein anderes geeignetes Befestigungsteil erfordern.

Die Neuerung sieht daher, wie in Fig. 2 gezeigt, eine werkzeugfrei fügbare, selbstarretierende und jederzeit leicht lösbare Adaptionsverbindung vor, die die verschiedenen, in den Fig. 1 bis 10 dargestellten Befestigungsteile (2, 4, 13, 21, 35) mit den jeweiligen Anhängekonsolen (3, 34) form- und kraftschlüssig verbindet.

Das in Fig. 2 dargestellte Befestigungsteil (4) ist für Wandbefestigung vorgesehen und daher mit entsprechenden Bohrungen (5) zur Aufnahme von handelsüblichen Schrauben ausgestattet.

Gemäß Fig. 3 ist das Befestigungsteil mit zwei Verriegelungshaken (6, 6') ausgestattet, die entsprechende Fensteröffnungen (7, 7') in der Anschlußplatte (8) der Anhängekonsole (3, 34) durchdringen, wobei die Innenfläche (9) der Anschlußplatte kraftschlüssig hintergriffen wird und eine am Befestigungsteil angeordnete Arrestierungsnase (10) in die Fensteröffnung (7) formschlüssig eingreift.

Zur Erleichterung dieses Fügevorgangs weisen die Verriegelungshaken eine verrundete Einlauffase (11, 11') auf.

Zum Lösen der neuartigen Adaptionsverbindung erhält das Befestigungsteil unterhalb der Arretierungsnase eine Eingriffsöffnung (12), in die bei Bedarf eine Schraubenzieherklinge eingesteckt werden kann, so daß sich die Verbindung, auf Grund der Elastizität des Werkstoffs, soweit aufspreizen läßt, daß die Arretierungsnase außer Eingriff gerät.

Fig. 4 zeigt eine Anhängekonsole entsprechend der Neuerung, die mit einem Befestigungsteil für Rippenheizkörper ausgestattet ist. Dieser Befestigungsaufgabe entsprechend ist das Befestigungsteil (13) als Winkelelement ausgebildet, wobei die Flanschfläche (14) eines im wesentlichen T-förmig ausgebildeten Halteschenkels (15) von einen Schiebestück (16) umgriffen wird, das einen Federschenkel (17) mit einer Sperrzunge (18) aufweist, die eine an der Stegfläche des Halteschenkels angeordnete Zahnleiste (19) eingreift.

Damit wird erreicht, daß eine derart ausgerüstete Anhängekonsole an Rippenheizkörper unterschiedlicher Tiefe angebracht werden kann, da der jeweilige Abstand zwischen dem mittig zum Heizkörper angebrachten Schiebestück und der äußeren Anlagefläche (20) am Befestigungsteil feinstufig verändert und arretiert werden kann.

Einzelheiten dieser Lösung sind Fig. 5 zu entnehmen.

Die in Fig. 6 dargestellte Anhängekonsole (3) ist, ähnlich gemäß der in Fig. 4, mit einem winkelförmigen Befestigungsteil (21) ausgestattet, wobei der im wesentlichen U-förmig ausgebildete Haltesteg (22) einen Langschlitz (23) aufweist, der durch eine Befestigungsschraube durchdrungen ist, wobei der Haltesteg zwischen der Unterlagplatte ( 25) und dem Aufsteckwinkel (26) kraftschlüssig eingeklemmt ist. Der Aufsteckwinkel ist dazu mit einer Bohrung (27) versehen, in die die Befestigungsschraube eingedreht ist. Außerdem weist der Aulsteckwinkel die Rippen (28, 28') auf, die den Flächenverbindungssteg (29) des Heizkörpers formschlüssig umgreifen. Weitere Einzelheiten sind der Schnittdarstellung, Fig. 7, zu entnehmen.

Fig. 8 zeigt im wesentlichen die gleiche Anhängekonsole, mit dem gleichen Befestigungsteil wie in Fig. 6, wobei lediglich der Aufsteckwinkel (26) gegen das Flügelteil (30) ausgetauscht wurde.

Diese Ausstattungsvariante ist dann vorteilhaft, wenn der mit der Neuerung auszustattende Flachheizkörper zusätzlich mit einem Abdeckblech (31) ausgestattet ist, das sowohl quer, wie in Fig. 8 gezeigt, als auch parallel zur Längsachse des Heizkörpers verlaufende Luftauslaßschlitze (32) aufweisen kann.

Zum Anbringen des Befestigungsteils wird die Befestigungsschraube (24) und die Unterlagplatte (25) mit dem Flügelmutterteil (30) lose zusammengefügt, wonach das Flügelmutterteil durch einen Luftauslaßschlitz hindurchgeführt und um ca. 90°, so um die Achse der Befestigungsschraube gedreht und gleichzeitig hochgezogen wird, daß zwischen Unterlagplatte und Abdeckblech der Haltesteg (22) eingeschoben und kraftschlüssig verschraubt werden kann. Dabei wird ein unerwünschtes Verdrehen des Flügelmutterteils dadurch verhindert, daß das Flügelmutterteil Sperrstege (33) aufweist.

In Fig. 9 ist der Schnitt durch den Befestigungspunkt gemäß Fig. 8 dargestellt.

Die in Fig. 10 gezeigte Anhängekonsole (34) ist, abweichend von der in Fig. 1 bis 9 dargestellten Ausführungsform, zur Aufnahme eines Schuhaufbewahrungsrahmens (34') bestimmt.

Das Befestigungsteil (35) ist, wie in Fig. 1, zum Anhängen an eine Zimmertür (1') vorgesehen, jedoch entgegen des dort gezeigten Befestigungsteil (2) so ausgebildet, daß die Anbringung an der gegenüberliegenden Türfläche erfolgen kann.

Wie die Fig. 10 weiter erkennen läßt, ist die Anwendung der Neuerung nicht auf eine bestimmte Anhängekonsolenform (3, 34) beschränkt, sondern immer dann vorteilhaft, wenn eine Anhängekonsole für verschiedene Befestigungsaufgaben gleichzeitig eingesetzt werden soll, wobei die einmal konzipierten Befestigungsteile (2, 4, 13, 21, 35) mit der neuerungsgemäß gestalteten Adaptionsverbindung ungeändert zu verwenden sind.

## Patentansprüche

1. Anhängekonsole mit einem Befestigungsteil zur Befestigung der Anhängekonsole an einem Trägerteil, wobei das Befestigungsteil mit der Anhängekonsole über eine Verbindung mit mehreren Haken an einem Teil, die in Durchbrüche an dem anderen Teil einhängbar sind, und mit einer Sicherung gegen unbeabsichtigten Aushängen der Haken aus den Durchbrüchen, verbunden ist,
**dadurch gekennzeichnet, daß**
(a) an dem Befestigungsteil eine befestigungsteiseitige Anschlußplatte aus flexiblem Kunststoff vorgesehen ist, an welche eine Reihe von übereinander angeordneten länglichen Ansätzen angeformt ist, die sich waagerecht längs der Oberfläche der Anschlußplatte erstrecken und im Querschnitt liegend-L-förmig mit senkrecht zur Oberfläche der Anschlußplatte vorstehenden Abschnitten und an deren Ende sich parallel zur Ebene der Anschlußplatte erstreckenden Leisten sind,
(b) an der Anhängekonsole eine an die Anschlußplatte des Befestigungsteils ansetzbare konsolenseitige Anschlußplatte vorgesehen ist, die fluchtend mit den Ansätzen an dem Befestigungsteil eine Reihe von übereinander angeordneten rechteckige, Durchbrüchen aufweist, in welche die Ansätze einsteckbar sind, wobei die horizontalen Abmessungen der Durchbrüche geringfügig größer sind als die waagerechte Länge der Ansätze und die vertikalen Abmessungen der Durchbrüche größer sind als die vertikalen Abmessungen der Ansätze, so daß die konsolenseitige Anschlußplatte von den Leisten der Ansätze hintergriffen wird, und
(c) an der befestigungsteilseitigen Anschlußplatte anschließend an einen der Ansätze und auf der der Leiste entgegengesetzten Seite diese Ansatzes eine Sperrnase angeformt ist, welche unter Verformung der Anschlußplatte federnd in den zugehörigen Durchbruch einrastet und die konsolenseitige Anschlußplatte gegen Verschiebung in die ein Herausziehen der Ansätze aus den Durchbrüchen ermöglichende Position verriegelt.

2. Anhängekonsole nach Anspruch 1, **dadurch gekennzeichnet, daß** die Sperrnase anschließend an den Ansatz am Ende der Reihe an die befestigungsteilseitige Anschlußplatte angeformt ist und die befestigungsteilseitige Anschlußplatte in ihrer der Anhängekonsole zugewandten Fläche eine Eingriffsausnehmung aufweist, welche einen Eingriff zum Umbiegen des Randes der Anschlußplatte und damit Lösen der Sperrnase aus dem Durchbruch gestattet.

3. Anhängekonsole nach Anspruch 1 oder 2, **dadurch gekennzeichnet, daß** die Leisten der Ansätze eine verrundete Einlauffase aufweisen.

## Claims

1. Hang-on bracket having an attachment element for attaching the hang-on bracket to a carrier part, the attachment element being connected with the hang-on bracket through a connection comprising a plurality of hooks on one part, the hooks being arranged to engage apertures in the other part, and comprising a safeguard against unintentional disengagement of the hooks from the apertures,
**characterised in that**
(a) an attachment-side connecting plate of flexible plastics is provided at the attachment element, a row of elongated projections arranged one above the other being integral with this plate, the projections extending horizontal along the surface of the connecting plate and having a shape of a horizontally oriented "L" with sections projecting normal to the surface of the connecting plate and, at the ends thereof, ledges extending parallel to the plane of the connecting plate,
(b) a bracket-side connecting plate is provided at the hang-on bracket and is arranged to be attached to the connecting plate of the attachment element, this former plate having a row of rectangular apertures arranged one above the other and aligned with the projections at the attachment element, the projections being adapted to be inserted into the apertures, the horizontal dimensions of the apertures being slightly larger than the horizontal length of the projections and the vertical dimensions of the apertures being larger than the vertical dimensions of the projections, whereby the ledges of the projections extend behind the bracket-side connecting plate,
(c) a blocking lug being provided integral with the attachment-side connecting plate adjacent to one of the projections and on the side opposite to the ledge of this projection, this lug resiliently locking in the associated aperture, while deforming the connecting plate, and locks the bracket-side connecting plate against displacement into a position permitting removal of the projections out of the apertures.

2. Hang-on bracket according to claim 1, **characterised in that** the blocking lug is integral with the attachment-side connecting plate adjacent to the projection at the end of the row, and the attachment-side connecting plate has an engagement recess in its surface facing the hang-on bracket, which recess permits engagement for bending the edge of the connecting plate and, thereby, releasing the blocking lug out of the aperture.

3. Hang-on bracket according to claim 1 or 2, **characterised in that** the ledges of the projections have a rounded insertion chamfer.

## Revendications

1. Console d'accrochage munie d'un élément de fixation destiné à fixer la console d'accrochage à un support, l'élément de fixation étant relié à la console d'accrochage par l'intermédiaire d'un assemblage à plusieurs crochets situés sur un premier élément et pouvant être accrochés à l'intérieur de percements situés sur un second élément, et à un dispositif de sécurité empêchant les crochets de sortir involontairement des percements,
**caractérisée en ce que**
(a) une plaque d'assemblage située du côté de l'élément de fixation composée de matière plastique souple est prévue sur l'élément de fixation, plaque d'assemblage dans laquelle est formée une rangée d'épaulements allongés disposés les uns au-dessus des autres qui s'étirent horizontalement le long de la surface de la plaque d'assemblage et qui sont, dans leur section transversale, en forme de L couché en présentant des sections dépassant perpendiculairement de la surface de la plaque d'assemblage et, à leurs extrémités, des rebords étant parallèles au plan de la plaque d'assemblage,
(b) une plaque d'assemblage située du côté de la console et pouvant être appliquée contre la plaque d'assemblage de l'élément de fixation est prévue sur la console de fixation, plaque d'assemblage présentant une rangée de percements rectangulaires disposés les uns au-dessus des autres en étant alignés sur les épaulements situés sur l'élément de fixation et dans lesquels les épaulements peuvent être enfoncés, les dimensions horizontales des percements étant faiblement supérieures à la longueur horizontale des épaulements, et les dimensions verticales des percements étant supérieures aux dimensions verticales des épaulements de sorte que les rebords des épaulements mordent dans la plaque d'assemblage située du côté de la console par l'arrière de celle-ci, et
(c) un talon d'arrêt est formé sur la plaque d'assemblage située du côté de l'élément de fixation en étant adjacent à l'un des épaulements et du côté de cet épaulement opposé au rebord, talon d'arrêt venant s'enfoncer élastiquement dans le percement associé sous la déformation de la plaque d'assemblage et bloquant la plaque d'assemblage située du côté de la console pour l'empêcher de se déplacer dans une position dans laquelle les épaulements peuvent sortir hors des percements.

2. Console d'accrochage selon la revendication 1, **caractérisée en ce que** le talon d'arrêt est formé en étant adjacent à l'épaulement situé à l'extrémité de la rangée d'épaulements de la plaque d'assemblage située du côté de l'élément de fixation, et la plaque d'assemblage située du côté de l'élément de fixation présente dans sa surface tournée vers la console d'assemblage un creux d'accès permettant d'accéder au bord de la plaque d'assemblage et de le recourber afin de faire sortir le talon d'arrêt hors du percement.

3. Console d'accrochage selon la revendication 1 ou 2, **caractérisée en ce que** les rebords des épaulements présentent un chanfrein de guidage arrondi.
